# EUROPÄISCHE PATENTSCHRIFT

(11) **EP 0 132 726 B1**
(45) Veröffentlichungstag und Bekanntmachung des Hinweises auf die Patenterteilung: **05.10.1988**
(21) Anmeldenummer: 84108276.1
(22) Anmeldetag: 13.07.1984
(51) Int. Cl.: B65D 81/32, B65D 65/38

(54) **Wasch-, Spül- oder Reinigungsmittelverpackung**
Package for a washing, rinsing or cleaning product
Emballage pour produit de lavage, de rinçage ou de nettoyage

(30) Priorität: 21.07.1983 DE 3326249
(43) Veröffentlichungstag der Anmeldung: 13.02.1985
(73) Patentinhaber: Henkel Kommanditgesellschaft auf Aktien, 40191 Düsseldorf (DE)
(72) Erfinder: Künzel, Werner, D-4018 Langenfeld (DE); Meyer, Klaus, D-4040 Neuss 1 (DE); vom Hofe, Dieter, D-5000 Köln 71 (DE)

(56) Entgegenhaltungen:
- EP-A- 0 011 501
- FR-A- 2 358 499
- US-A- 2 907 173
- US-A- 3 186 869
- US-A- 4 115 292

## Beschreibung

Die Erfindung richtet sich auf eine Wach-, Spül-oder Reinigungsmittelmehrkomponentenverpakkung zum direkten Einsatz in Wasch-, Spül- oder Reinigungsmaschinen, bestehend aus einem Aussenbeutel zur Aufnahme zumindest einer ersten Produktkomponente und mindestens eines weiteren innenliegenden Körpers zur Aufnahme mindestens einer weiteren Produktkomponente, wobei der zumindest eine innenliegende Körper ein frei beweglicher, mit der zumindest einen weiteren Produktkomponente gefüllter Innenbeutel aus zunächst produktundurchlässiger, aber bei einer vorgegebenen Temperatur wasserlöslicher Folie ist.

In zunehmenden Masse werden Wasch-, Spül-und Reinigungsmittel entwickelt und gebraucht, die während der Anwendung im maschinellen Prozess zu einem ganz bestimmten Zeitpunkt ihre Wirkung entfalten sollen. Hierbei ist es aus Gründen der Arbeitsersparnis erwünscht, diese Produkte dem Waschprozess oder dergleichen von Anfang an und nicht erst zum vorgesehenen Zeitpunkt - gegebenenfalls bei Unterbrechung des maschinellen Ablaufs - zuzugeben.

Eine Mehrkomponentenverpackung der eingangs genannten Art ist aus der US=A-4115 292 bekannt. Bei dieser Verpackung ist es jedoch von Nachteil, dass hier ein wasserlöslicher Aussenbeutel vorgesehen ist, der zunächst wasser- und produktundurchlässig ist und erst infolge des Auflösungsvorganges des Aussenbeutels beim Entstehen eines ersten Loches wasser-und produktdurchlässig wird. Dadurch ist eine kontinuierliche und dosierte Produktabgabe durch den Aussenbeutel nicht gewährleistet. Beim Entstehen eines ersten Loches gelangt schlagartig Wasser in den Aussenbeutel und führt dort zu Verklumpungen des Reinigungsmittels. Desweiteren sind die Materialien für wasserlösliche Folien so flexibel und von so geringer Eigensteifigkeit, dass derartige Aussenbeutel leicht verformbar sind und die Gefahr besteht, dass sie sich beispielsweise beim Waschen an den Innenflächen der Waschmaschine, z. B. am Maschinenbullauge der Waschmaschine, festsetzen und der Beutel nicht weiter mit der Wäsche mitbewegt wird.

Ferner sind aus der FR-A-2 358 499 und der EP-A-0011 501 von Anfang an wasser- und produktdurchlässige Waschmittelpackungen bekannt.

Die FR-A-2 358 499 beschreibt eine Einkomponentenverpackung für ein festes oder granulat- bis pulverförmiges Avivagemittel, welche zumindest bereichsweise eine aus zwei porösen Schichten bestehende Doppelwand aufweist, die das Avivagemittel zum grössten Teil bis gegen Ende des Waschprozesses oder bis zum Einsetzen eines Trockenprozesses zurückhält. Hier soll das Avivagemittel nur allmählich und zu Beginn des Waschprozesses nach Möglichkeit so gut wie gar nicht durch die poröse Doppelwand austreten. Dieser Packung haftet zum einen der Nachteil an, dass sie aufgrund der speziell ausgebildeten Doppelwand nur sehr aufwendig herzustellen ist und zum anderen ein gleich zu Beginn des Waschprozesses einsetzender gleichmässiger Produktaustrag aus dem Verpackungsbeutel nicht gewährleistet ist.

Aus der EP-A-0011 501 ist ein poröser Verpakkungsbeutel aus wasserunlöslichem Material bekannt, der gegebenenfalls aus mehreren Kammern bestehen kann. Hierbei sind die einzelnen Kammern aber fest miteinander verbunden, was einen erhöhten Aufwand bei der Befüllung des Verpackungsbeutels mit verschiedenen Komponenten mit sich bringt. Ebenso besteht auch bei diesem Verpackungsbeutel die Gefahr, dass sich der Beutel im Anwendungsfalle aufgrund der Flexibilität seines Materiales an den Innenflächen einer Waschmaschine festsetzt.

Eine weitere Verpackung wird in «Die neue Verpackung» 10/1962, 1150-1155 beschrieben. Der das Produkt aufnehmende, wasserlösliche Beutel kann beispielsweise aus PVAL (Polyvinylalkohol) hergestellt werden. Je nach Materialzusammensetzung und Herstellungsweise kann die Temperatur der Wasserlöslichkeit der Folie vorbestimmt werden (vgl. Hoechst, Informationen aus der Anwendungstechnik, August 1980, 31-41). Problematisch und leicht fehlerbehaftet wird die Anwendung, wenn mehrere Komponenten entweder zeitlich nacheinander anzuwenden sind oder aber miteinander beim Lagern unverträgliche Komponenten zugleich einzusetzen sind. In solchen Fällen müssen entsprechend viele verschiedene Einzelverpackungen bereitgehalten und in der jeweils passenden Rezeptur dem Wasch-, Spül-oder Reinigungsprozess zugegeben werden.

Aufgabe der Erfindung ist die Schaffung einer Mehrkomponentenverpackung für Wasch-, Spül-oder Reinigungsmittel, die dem Wasch-, Spül-oder Reinigungsprozess von Anfang an zugegeben werden kann und die das Wirksamwerden einer ersten Produktkomponente unmittelbar bei Wasserkontakt zu Beginn des Wasch-, Spül- oder Reinigungsprozesses ermöglicht, weitere Produktkomponenten jedoch erst in Abhängigkeit von einer vorgegebenen Waschwassertemperatur zu einem späteren Zeitpunkt freisetzt, wobei eine im wesentlichen gleichmässige und kontinuierliche Produktkomponentenabgabe aus der Verpackung gewährleistet ist. Weiterhin soll sich die Mehrkomponentenverpackung durch eine gewisse Eigensteifigkeit auszeichnen und leicht befüllbar sein.

Diese Aufgabe wird bei einer Mehrkomponentenverpackung der eingangs genannten Art dadurch gelöst, dass der Aussenbeutel aus einer wasser- und produktdurchlässigen, offenporigen Polyurethanschaumfolie mit Materialrückstellvermögen besteht.

Aufgrund der Verwendung einer offenporigen Polyurethanschaumfolie mit Materialrückstellvermögen für den Aussenbeutel wird ein Festsetzen der Verpackung auf der Innenfläche des jeweiligen Wasch-, Spül- oder Reinigungsgerätes, z.B. am Maschinenbullauge einer Waschmaschine, verhindert. Es wird dadurch sichergestellt, dass beispielsweise beim Waschen die Waschmittel-

portion mit ihren Zusätzen zusammen mit der Wäsche pulsiert und rotiert. Dadurch, dass der Aussenbeutel während des gesamten Waschvorganges erhalten bleibt, wird weiterhin das gleichmässige und kontinuierliche Austreten der freigesetzten und bei in den Aussenbeutel gelangtem Wasser gelösten Produktkomponenten gewährleistet. Insbesondere tritt auch die sich zunächst in dem Innenbeutel befindende Produktkomponente nach Auflösung der Innenbeutelfolie nicht schlagartig aus der Packung aus, sondern strömt allmählich durch den äusseren Verpackungsbeutel aus. Die erfindungsgemässe Mehrkomponentenverpakkung ist ohne grossen technischen Aufwand herstellbar und leicht mit unterschiedlichen Produktkomponenten befüllbar.

Das Behandlungsmittel ist im Rahmen der Erfindung im allgemeinen Wasser; grundsätzlich bezieht sich die Erfindung aber auf beliebige, mit der jeweiligen Produktkomponente zu versetzende Behandlungsmittel auch dann, wenn lediglich Wasser, Wasserlöslichkeit oder Wasserdurchlässigkeit erwähnt werden.

Weiterhin sieht die Erfindung vor, dass der Aussenbeutel mindestens zwei bei unterschiedlicher Temperatur wasserlösliche- und/oder mit unterschiedlichen Komponenten gefüllte Innenbeutel enthält.

Durch die Erfindung wird demgemäss eine beutelartige Verpackung geschaffen, die aus einem Aussenbeutel und mindestens einem darin eingesetzten Innenbeutel besteht. Der Aussenbeutel soll packstoffbezogen wasser- und produktdurchlässig sein, während für den oder die Innenbeutel Wasserlöslichkeit bei jeweils bestimmt vorgegebener Temperatur vorgesehen wird. Beispielsweise kann der aus wasser- und produktdurchlässigem Packstoff gebildete Aussenbeutel mit pulverförmigem Waschmittel gefüllt werden und einen oder mehrere Innenbeutel aufnehmen, die aus warm- oder kaltwasserlöslicher PVAL-Folie bestehen und eine zweite Produktkomponente, z. B. in Pasten-, Pulver-, Tabletten- oder Flüssigform, enthalten.

Beim Einsatz wird das unmittelbar im Aussenbeutel befindliche Produkt in der Regel sofort nach dem Wasserzulauf aufgelöst sowie bei Vorhandensein einer Bewegung «ausgewalkt» und feinverteilt der Waschflotte oder dergleichen zugeführt. Die erfindungsgemässe Verpackung kann dabei auch für unterschiedliche Produkte angewendet werden, die gemeinsam gleichzeitig einzusetzen sind aber aus bestimmten Gründen bei Transport und Lagerung getrennt aufbewahrt werden sollen. Der jeweilige Innenbeutel kann dann aus im Wasserzulauf, insbesondere in kaltem Wasser, löslicher Folie bestehen. Soll die Zugabe des Inhalts eines oder mehrerer Innenbeutel erst bei Erreichen einer bestimmten Wassertemperatur erfolgen, wird das Folienmaterial des jeweiligen Beutels bei seiner Herstellung bereits entsprechend eingestellt. Am Ende des jeweiligen Wasch-, Spül- oder Reinigungsprozesses wird in der Regel - voraussetzungsgemäss - nichts mehr von den Innenbeuteln zu finden sein. Demgegenüber verbleibt der geleerte Aussenbeutel bei entsprechender Beschaffenheit in der Maschine und kann zusammen mit dem behandelten Gut entnommen (und in der Regel weggeworfen) werden.

Anhand der schematischen Darstellung von Ausführungsbeispielen werden weitere Einzelheiten der Erfindung erläutert. Es zeigen:
Fig. 1 den Querschnitt einer Mehrkomponentenverpackung mit einem Innenbeutel; und
Fig. 2 den Querschnitt einer Mehrkomponentenverpackung mit zwei Innenbeuteln.

Die in den Fig. 1 und 2 im Schnitt dargestellten Mehrkomponentenverpackungen können Einsatz finden in Wasch-, Spül- oder sonstigen Reinigungsmaschinen. Die Verpackung nach Fig. 1 besteht aus einem Aussenbeutel 1 aus offenporigem PUR-Schaumstoff als wasserdurchlässigem Packstoff und einem Innenbeutel, z.B. aus PVAL-Folie, wobei der Aussenbeutel mit einer ersten Produktkomponente, z. B. mit pulverförmigem Produkt 3, und der Innenbeutel 2 mit einer zweiten Produktkomponente 4 gefüllt sein sollen. Die zweite Produktkomponente 4 kann in Form von Pulver, Tabletten, wasserfreier Paste oder Flüssigkeit vorliegen. Der Aussenbeutel 1 und der Innenbeutel 2 können teilweise oder ganz mit dem jeweiligen Produkt 3 bzw. 4 gefüllt werden. Durch Vorgabe des Füllungsgrades kann dem Produkt und dessen Aufgabe entsprechend die Wirkungsweise der Verpackung hinsichtlich Zurückhaltung und Abgabe der fraglichen Komponente unterstützt werden. Die Nähte 5 bzw. 6 des Aussenbeutels und Innenbeutels werden vorzugsweise verschweisst. Je nach dem ob das im Innenbeutel 2 enthaltene Produkt 4 zugleich mit dem im Aussenbeutel 1 enthaltenen Produkt 3 oder zu einem späteren Zeitpunkt bzw. bei einer anderen Aussentemperatur freigegeben werden soll, wird das Material des Innenbeutels 2 ausgewählt. Beispielsweise kann der Innenbeutel 2 aus kaltwasserlöslicher oder aus bei bestimmter Temperatur warmwasserlöslicher PVAL-Folie bestehen. Während das PUR-Material des Aussenbeutels 1 eine relativ grosse Wandstärke von z. B. 2 mm haben kann, soll die Folie des Innenbeutels 2, die bei Anwendung in der Regel völlig aufzulösen ist, nur eine Stärke von z. B. grössenordnungsmässig 25 Mikrometern aufweisen.

In dem Aussenbeutel 1 können nach Fig. 2 auch mehrere Innenbeutel 2, 2' mit unterschiedlichem Produktinhalt 4, 4' enthalten sein. Beispielsweise kann der Aussenbeutel 1 ebenso wie nach Fig. 1 aus wasserdurchlässigem Packstoff bestehen und mit der ersten Produktkomponente 3 gefüllt werden. Für die Innenbeutel 2, 2' ergeben sich dann viele Variationen. Beispielsweise kann der Innenbeutel 2 aus kaltwasserlöslicher PVAL-Folie bestehen und mit einer zugleich mit der ersten Komponente 3 dem Waschvorgang oder dergleichen zuzugebenden zweiten Komponente 4 gefüllt werden, während der Innenbeutel 2' eine dritte Komponente 4' aufnimmt, der erst bei einer höheren Temperatur, z.B. 40°C, und/oder zu einem späteren Zeitpunkt hinzuzufügen ist und daher beispielsweise aus einem erst bei der höheren Temperatur wasserlöslichen Material herzustellen ist. Alternativ können die Innenbeutel 2 und 2' auch aus Folien hergestellt werden, die bei verschiedenen Temperaturen, z. B. bei 40 °C und 75 °C, warmwasserlöslich sind, so dass der Beutelinhalt dem jeweiligen Behandlungsprozess selbsttätig genau dann hinzugefügt wird, wenn die umgebende Flotte gerade die erforderliche Temperatur erreicht hat.

## Patentansprüche

1. Wasch-, Spül- oder Reinigungsmittelmehrkomponentenverpackung zum direkten Einsatz in Wasch-, Spül- oder Reinigungsmaschinen, bestehend aus einem Aussenbeutel zur Aufnahme zumindest einer ersten Produktkomponente und mindestens eines weiteren, innenliegenden Körpers zur Aufnahme mindestens einer weiteren Produktkomponente, wobei der zumindest eine innenliegende Körper ein frei beweglicher, mit der zumindest einen weiteren Produktkomponente gefüllter Innenbeutel aus zunächst produktundurchlässiger, aber bei einer vorgegebenen Temperaturwasserlöslicher Folie ist, dadurch gekennzeichnet, dass der Aussenbeutel (1) aus einer wasser- und produktdurchlässigen, offenporigen Polyurethanschaumfolie mit Materialrückstellvermögen besteht.

2. Verpackung nach Anspruch 1, dadurch gekennzeichnet, dass der Aussenbeutel (1) mindestens zwei bei unterschiedlicher Temperatur wasserlösliche und/oder mit unterschiedlichen Komponenten (4, 4') gefüllte Innenbeutel (2, 2') enthält.

## Claims

1. Multi-component package, of washing, rinsing or cleansing agents for the direct use in washing, rinsing or cleansing machines, consisting of an outer sachet for the reception of at least a first product component and at least a further inwardly disposed body for the reception of at least a further product component, wherein the at least one inwardly disposed body is a freely movable inner sachet which is filled with the at least one further product component and of a film that is initially impermeable by the product, but soluble in water at a predetermined temperature, characterized thereby, that the outer sachet (1) consists of an open-pored polyurethane foam film, which is permeable by water and product, with material restoring capability.

2. Package according to claim 1, characterized thereby, that the outer sachet (1) contains at least two inner sachets (2, 2'), which are soluble in water at different temperatures and/or filled with different components.

## Revendications

1. Emballage à plusieurs composants pour produits détergents pour le linge et la vaisselle et produits de nettoyage, à utiliser directement dans les lave-linge, lave-vaiselle et machines de nettoyage, se composant d'un sachet externe pouvant recevoir au moins un premier composant de produit et au minimum un autre corps situé à l'intérieur, pouvant recevoir au minimum un autre composant de produit, cet autre corps, situé à l'intérieur, étant conçu sous forme d'un sachet interne à mouvement libre, rempli au moins d'un deuxième composant de produit et constitué d'une feuille imperméable au produit au départ, mais soluble dans l'eau à une température donnée, emballage caractérisé par le fait que le sachet externe (1) est constitué en une feuille de mousse de polyuréthane expansé rétractable, perméable à l'eau et aux produits.

2. Emballage selon la revendication 1, caractérisé par le fait que le sachet externe (1) contient au moins deux sachets internes (2, 2') solubles dans l'eau à des températures différentes et/ou remplis de composants de produits différents (4, 4').
